# EUROPÄISCHE PATENTSCHRIFT

(11) **EP 0 297 489 B1**
(45) Veröffentlichungstag und Bekanntmachung des Hinweises auf die Patenterteilung: **22.11.1990**
(21) Anmeldenummer: 88110243.8
(22) Anmeldetag: 28.06.1988
(51) Int. Cl.: B66D 3/22

(54) **Hydraulisch getriebener Hebezug**
Hydraulically driven lifting device
Dispositif de levage entraîné hydrauliquement

(30) Priorität: 02.07.1987 DE 3721878
(43) Veröffentlichungstag der Anmeldung: 04.01.1989
(73) Patentinhaber: Neuhaus, Hermann, Ing. grad., D-4224 Hünxe (DE)
(72) Erfinder: Neuhaus, Hermann, Ing. grad., D-4224 Hünxe (DE)
(74) Vertreter: Weydert, Robert

(56) Entgegenhaltungen:
- DE-A- 3 503 342
- FR-A- 582 317
- FR-A- 2 079 240
- FR-A- 2 299 263
- FR-A- 2 301 741
- US-A- 2 500 326
- US-A- 3 319 492

## Beschreibung

Die Erfindung betrifft einen Hebezug zum Heben und Senken von insbesondere schweren Lasten, der aufhängbar mit einer zwischen Hydraulikmotor einerseits und Hydraulikpumpe mit E-Motor andererseits angeordneten Kettennuß versehen ist.

Nach der DE-OS 3 503 342 ist ein derartiger Kettenzug bekannt, der einen elektromechanischen Antrieb besitzt. Die Kettennuß wird durch einen E-Motor und ein sich anschließendes dreistufiges Zahnradgetriebe angetrieben. Durch eine Rutschkupplung kann der Trieb zu- und abgeschaltet werden.

Gleichartige Hebezüge zum Heben von schweren Lasten bauen relativ groß und es werden mehr als drei Zahnradstufen benötigt. Oftmals werden aufwendige Planetengetriebe verwendet.

Nach der F-PS 2 299 263 ist ein Kettenzug bekannt, der einen pneumatisch-mechanischen Antrieb besitzt. Die Energie wird dem Hebezug von einer außerhalb stehenden Kompressorstation zugeführt.

Die Kettennuß wird durch einen Druckluftlamellenmotor und ein sich anschließendes mehrstufiges Zahnradgetriebe angetrieben.

Die Erzeugung der Energie zum Betreiben eines derartigen Hebezuges ist an sich schon sehr kostenträchtig. Nachteilig wirkt sich auch aus, daß die Druckluftlamellenmotoren mit einer sehr hohen Drehzahl umlaufen (4000 U/Min.) und deshalb deren aufwendiges, mehrstufiges Zahnradgetriebe aus vielen Stufen bestehen, um die Gebrauchsdrehzahl an der Kettennuß zu erhalten. Diese Art Kettenzüge werden meistens aus Sicherheitsgründen im Bergbau verwendet.

Nach den US-Patentschriften 2 500 326 und 3 319 492 sowie nach der Patenschrift 582 317 sind Hebezüge bekannt, die hydraulisch-mechanische Antriebe besitzen.

Der hydraulisch-mechanische Antrieb der Hebezüge besteht im wesentlichen aus einem Hydraulikmotor, der über mehrere Zahnradstufen eine Kettennuß bzw. eine Seiltrommel antreibt. Dem jeweiligen Hydraulikmotor wird die benötigte Energie (Druckmedium) von außerhalb installierten Hydraulikpumpen zugeführt.

Derartige Hebezüge haben den Nachteil, daß sie ihre Antriebsenergie von außerhalb installierten Pumpen beziehen und ortsgebunden sind und außerdem, daß die Hydraulikpumpen ein sinusförmiges Fördervolumen und die Hydraulikmotoren ein sinusförmiges Drehmoment erzeugen.

Aufgrund der sinusförmigen Erzeugung eines Fördervolumens bzw. Drehmomentes, werden insbesondere Hebezüge für große Lasten wegen des erforderlichen ruckfreien Betriebes sowohl für die Pumpe und den Hydraulikmotor in der Regel 10 Kolben benötigt.

Dieses stellt einen hohen Kostenaufwand dar und führt zu großen Abmessungen der Pumpen und Motoren. Da die Schwingungen auch bei Verwendung von 10 Kolben pro Hydraulikaggregat nicht beseitigt werden können, haben die Hydraulikmotoren meistens eine hohe Abtriebsdrehzahl. Dieser führt wiederum dazu, daß der nachgeschaltete Zahnradtrieb ein großes Übersetzungsverhältnis zur Erlangung der Drehzahl an der Kettennuß bzw. an der Seiltrommel erforderlich macht.

Die Ausführung des nachgeschalteten Zahnradtriebes ist deshalb kostenträchtig und baut ebenfalls relativ groß.

Des weiteren sind Hebezüge bekannt mit einem hydrostatischen Getriebe, deren Pumpen und Motoren als Radialkolbenmaschinen bzw. Axialkolbenmaschinen ausgebildet sind. Zahnradpumpen und Motoren bzw. Flügelzellenpumpen und Motoren können im Vergleich zu den Kolbenmaschinen nur mit einem geringeren Druck beaufschlagt werden. Radial- und Axialkolbenmaschinen müssen, um einen pulsationsarmen Volumenstrom bzw. ein annähernd konstantes Drehmoment zu erzeugen, eine relative große Anzahl von Kolben besitzen. Ihr Ungleichförmigkeitsgrad beträgt bei 11 Kolben etwa 1%. (Ölhydraulik v. Prof. G. Bauer, B.G. Teupner Verlag Stuttgart, 1982, Ungleichförmigkeitsgrad, Seite 102-103).

Nach dem Patent DE-PS 3 347 133 ist eine Radialkolbenmaschine (Pumpe, Motor) mit mehreren Kolben mit einer den Kolbenhub erzeugenden bzw. das Drehmoment übertragenden Steuerkurve bekannt, die so gestaltet ist, daß im Arbeitsbereich die Summe der Geschwindigkeiten der einzelnen Kolben zu jedem Zeitpunkt einer Wellenumdrehung gleich groß ist, wobei die den Kolbenhub bzw. das Drehmoment übertragende Steuerkurve im Arbeitsbereich die äußere Form einer Evolvente aufweist und die Zylinder so angeordnet sind, daß ihre Mittellinien sich tangential an den Grundkreis Evolvente anlegen.

Eine derartige Maschine ermöglicht, mit nur wenigen Kolben einen pulsationsfreien Förderstrom zu erzeugen (im Minimalfall zwei Kolben für die Pumpe und den Motor) und gewährleistet ein gleichförmiges Drehmoment.

Der Erfindung liegt die Aufgabe zugrunde, einen hydraulisch getriebenen Hebezug zu schaffen, der geeignet ist, bei kleinen Abmessungen große Lasten aufzunehmen und der gegenüber den bekannten Hebezügen einen verbesserten Wirkungsgrad aufweist.

Diese Aufgabe wird erfindungsgemäß dadurch gelöst, daß der Antrieb des Hebezuges aus einem hydrostatischen Getriebe mit geschlossenem Kreislauf besteht und die Pumpe und der Motor des Getriebes beidseitig einer Kettennuß und einseitig der Kettennuß eine Sicherheitsbremse, ein Zahnradtrieb (ein- oder mehrtufig), sowie eine Speisepumpe und eine Kupplung mit dem E-Motor angeordnet sind.

Das hydrostatische Getriebe des Hebezuges besteht im wesentlichen aus einer innen beaufschlagten Pumpe und aus einem innen beaufschlagten Motor. Beide Radialkolbenmaschinen (Motor und Pumpe) bestehen im Minimalfall jeweils nur aus zwei Zylindern mit Kolben, wobei der Motor mit der Drehzahl der Kettennuß umläuft. Der Hydraulikmotor ist durch eine Welle mit der Kettennuß starr verbunden. Ebenso sind die beiden Zylinder von Pumpe und Motor unter sich durch eine Welle verbunden.

Alle Teile des Antriebes sind in einem Gehäuse untergebracht und radial und axial gelagert. Die Kolben der Zylinder können auch als Mehrfachkolben ausgebildet sein, wobei die Kolben durch eine feststehende Zwischenwand voneinander getrennt sind.

Der Rechts- und Linkslauf des Motors wird dadurch möglich, daß die umlaufende Rolle am Kolben von einer doppelten Steuerkurve geführt wird. Beim Rechtslauf wird die äußere und beim Linkslauf die innere Kurve von der Rolle abgefahren. Das Drucköl der Pumpe wird hierbei durch Umsteuern bei Rechtslauf in die Kammer rechts vom Kolben und bei Linkslauf in die Kammer links vom Kolben geführt.

Das Umsteuern des Drucköles zum Linkslauf erfolgt nur dann, wenn der Lasthaken ohne Last abgesenkt werden soll. Wird der Lasthaken mit Last abgesenkt, erfolgt das über ein Überdruckventil (Bremsventil).

Dadurch, daß die Mittellinien der Kolben und Zylinder zu jeder Zeit senkrecht auf die Tangente der huberzeugenden Arbeitskurve stehen und sich tangential an den Grundkreis der Evolvente anlegen, ergeben sich keine Komponenten, deren Kräfte sich in Reibungsverluste umsetzen würden, sondern die eingeleitete Kraft wird uneingeschränkt zur Erzeugung eines Druckvolumens bzw. Drehmomentes genutzt. Des weiteren ist keine Pleuelstange erforderlich und die oszillierenden Massenkräfte entfallen.

Die Kolbenstange ist kugelgelagert und an der entgegengesetzten Seite des Kolbens mit einer kugelgelagerten Rolle versehen, die die Steuerkurven abfährt. Der erzeugte Volumenstrom ist vergleichsweise klein (geringe Kolbenanzahl) und die Leckverluste sind auch bei 50 Mpa gering (Kugelsitzventile).

Der Ungleichförmigkeitsgrad beträgt bei diesen Maschinen mit zwei Kolben etwa 0,7%. Die Länge der huberzeugenden Kurven beträgt im Arbeitsbereich und außerhalb des Arbeitsbereiches 180, 120, 90, 60 und 30 Grad. Alle angeführten Punkte führen zu einem verbesserten Gesamtwirkungsgrad. Der erfindungsgemäße Hebezug erlaubt eine einfache und wirtschaftliche Herstellung.

Der Hebezug besitzt neben allen erwähnten Teilen auch alle Teile wie Ketten, Seile, Lasthaken usw. sowie alle Teile zur elektrischen Steuerung.

Ein Ausführungsbeispiel der Erfindung ist in den Zeichnungen dargestellt und wird im folgenden näher erläutert.

Es zeigen:
Fig. 1 eine schematische Darstellung des Hebezuges
Fig. 2 einen Querschnitt einer innen beaufschlagten Pumpe mit einem Mehrfachkolben
Fig. 3 einen Querschnitte eines innen beaufschlagten Motors mit doppelter Steuerkurve (Evolvente-Sinoide)

Das in Fig. 1 dargestellte Ausführungsbeispiel eines Hebezuges besteht aus einem innen beaufschlagten Motor 3 und einer innen beaufschlagten Pumpe 2. Beide Aggregate 2 und 3 bestehen jeweils aus zwei Hydraulikzylindern, die, wie aus Fig. 2 zu entnehmen ist, als Mehrfachkolben 13 versehen sind. Die Antreibswelle 11 des Motors 3 ist mit der Kettennuß 4 verbunden. Die Mehrfachkolben sind durch ihre Kobenstange jeweils mit einer Rolle 18 verbunden, die die Steuerkurven von Pumpe 2 und Motor 3 abfahren.

Im Arbeitsbereich von Pumpe 2 und Motor 3 sind die Steuerkurven 16 und 17 (Fig. 3) der Kolben 13 eine Evolvente und außerhalb des Arbeitsbereiches eine Sinoide. Die Pumpe 2 und der Motor 3 stellen in Verbindung mit dem geschlossenen Kreislauf und seinen Steuereinheiten das hydrostatische Getriebe 1 dar.

Die Pumpe 2 und der Motor 3 des Getriebes sind beidseitig einer Kettennuß 4 angeordnet, wobei die beiden Zylinder 12 von Pumpe und Motor jeweils durch eine Welle 10 starr miteinander verbunden sind.

Zur Sicherheit bei Stromausfall ist eine Sicherheitsbremse 5 mit der Kettennuß 4 verbunden. Einseitig der Kettennuß 4 ist ein Zahnradtrieb 6 (ein-oder zweistufig) sowie eine Speisepumpe 7, eine Kupplung 8 und ein E-Motor 9 angeordnet.
1 Hydrostatisches Getriebe
2 Hydraulikpumpe
3 Hydraulikmotor
4 Kettennuß
5 Sicherheitsbremse
6 Zahnradtrieb
7 Speisepumpe
8 Kupplung mit Bremse
9 E-Motor
10 Welle zwischen zwei Hylindern von Pumpe und Motor
11 Welle zwischen Motor und Ketennuß
12 Zylinder vom Pumpe und Motor 13 Kolben vom Pumpe und Motor mit Kolbenstange (als Mehrfachkolben)
14 Trennwand
15 Gleitdichtung
16 Feststehende Steuerkurve Evolvente und Sinoide
17 Feststehende Steuerkurve Evolvente und Sinoide (als Doppelkurve)
18 Rolle zum Abfahren der Steuerkurven
19 Gehäuse

## Patentansprüche

1. Hebezug zum Heben und Senken von insbesondere schweren Lasten, der aufhängbar mit einer zwischen Hydraulikmotor (3 ) einerseits und Hydraulikpumpe (2) mit Elektromotor (9) andererseits angeordneten Kettennuß (4) versehen ist, dadurch gekennzeichnet, daß der Antrieb des Hebezuges aus einem hydrostatischen Getriebe (1) mit geschlossenem Kreislauf besteht und die Pumpe (2) und der Motor (3) des Getriebes (1) beidseitig einer Kettennuß (4) und einseitig der Kettennuß (4) eine Sicherheitsbremse (5), ein Zahnradtrieb (6) (ein-oder mehrstufig) sowie eine Speisepumpe (7) und eine Kupplung (8) mit dem E-Motor (9) angeordnet sind.

2. Hebezug nach Anspruch 1, dadurch gekennzeichnet, daß die Sicherheitsbremse (5) an der Kettennuß (4) angeordnet ist.

3. Hebezug nach Anspruch 1, dadurch gekennzeichnet, daß die Pumpe (2) und der Motor (3) mindestens je zwei Zylinder (12) aufweisen.

4. Hebezug nach Anspruch 1, dadurch gekennzeichnet, daß die Steuerkurve (17) der Zylinderkolben (13) des Motors (3) als Doppelkurve (Rechts-und Linkslauf) ausgebildet sind.

5. Hebezug nach Anspruch 1, dadurch gekennzeichnet, daß die Länge der huberzeugenden Steuerkurven (16, 17) im Arbeitsbereich und außerhalb des Arbeitsbereichs 180, 120, 90, 60 und 30 Grad betragen.

6. Hebezug nach Anspruch 1, dadurch gekennzeichnet, daß die Zylinder (12) der Pumpe (2) und des Motors (3) jeweils durch eine Welle (10) starr miteinander und der Motor (3) außerdem durch eine Welle (11) mit der Kettennuß (4) verbunden sind.

7. Hebezug nach Anspruch 1, dadurch gekennzeichnet, daß die Kolben der Zylinder (12) von Pumpe (2) und Motor (3) als Mehrfachkolben (13) ausgebildet sind, wobei jeder Kolben durch eine Trennwand (14) vom nächsten Kolben getrennt sind.

8. Hebezug nach Anspruch 1, dadurch gekennzeichnet, daß alle sich drehenden Teile radial und axial in einem gemeinsamen Gehäuse (19) gelagert sind.

9. Hebezug nach Anspruch 1, dadurch gekennzeichnet, daß anstelle der Kettennuß (4) eine Seiltrommel vorsehbar ist.

## Claims

1. Crab for raising and lowering especially heavy loads, which is suspendably equipped with a chain sprocket (4) arranged between hydraulic motor (3) on the one hand and hydraulic pump (2) with electric motor (9) on the other side, characterised in that the drive of the crab comprises a hydrostatic gear (1) with closed circuit and the pump (2) und the motor (3) of the gear (1) are arranged on both sides of a chain sprocket (4) and a safety brake (5), a toothed pinion gear (6) (one- or multi-stage) as well as a feed pump (7) and a coupling (8) with the electric motor (9) are arranged on one side of the chain sprocket (4).

2. Crab according to claim 1 characterised in that the safety brake (5) is arranged on the chain sprocket (4).

3. Crab according to claim 1 characterised in that the pump (2) und the motor (3) have at least two cylinders (12) each.

4. Crab according to claim 1 characterised in that the radial cam (17) of the cylinder pistons (13) of the motor (3) form a double cam (right- and left-handed rotation).

5. Crab according to claim 1 characterised in that the length of the stroke-producing radial cams (16,17) are 180, 120, 90, 60 and 30 degrees in the working range and outside the working range.

6. Crab according to claim 1 characterised in that the cylinders (12) of the pump (2) and of the motor (3) are rigidly connected together respectively via a shaft (10) and that the motor (3) is also connected via a shaft (11) with the chain sprocket (4).

7. Crab according to claim 1 characterised in that the pistons of the cylinders (12) of pump (2) and motor (3) form multiple pistons (13), each piston being separated by a partition (14) from the next piston.

8. Crab according to claim 1 characterised in that all rotating parts are supported radially and axially in a common housing (19).

9. Crab according to claim 1 characterised in that a cable drum can be fitted instead of the chain sprocket (4).

## Revendications

1. Elévateur pour soulever et abaisser en particulier des charges lourdes, qui est pourvu, de manière à pouvoir être suspendu, d'un pignon de chaîne (4) disposé entre, d'une part, un moteur hydraulique (3) et, d'autre part, une pompe hydraulique (2) avec un moteur électrique (9), caractérisé en ce que la commande de l'élévateur est constituée d'un mécanisme d'entraînement hydrostatique (1) en circuit fermé, la pompe (2) et le moteur (3) du mécanisme d'entraînement (1) sont disposés des deux côtés d'un pignon de chaîne (4) et d'un côté du pignon de chaîne (4) se trouvent un frein de sécurité (5), un réducteur à engrenages (6) (à un ou plusieurs étages) ainsi qu'une pompe d'alimentation (7) et un accouplement (8) avec le moteur électrique (9).

2. Elévateur suivant la revendication 1 caractérisé en ce que le frein de sécurité (5) est disposé sur le pignon de chaîne (4).

3. Elévateur suivant la revendication 1 caractérisé en ce que la pompe (2) et le moteur (3) comportent au moins deux cylindres (12).

4. Elévateur suivant la revendication 1 caractérisé en ce que les profils des cames de commande (17) des pistons (13) des cylindres du moteur (3) sont réalisés en tant que courbe double (rotation vers la gauche et vers la droite).

5. Elévateur suivant la revendication 1 caractérisé en que les longueurs des profils des cames de commande (16, 17) engendrant la course, dans la zone de travail et en dehors de la zone de travail, s'étendent sur 180, 120, 90, 60 et 30 degrés.

6. Elévateur suivant la revendication 1 caractérisé en ce que les cylindres (12) de la pompe (2) et du moteur (3) sont reliés rigidement entre eux par l'intermédiaire d'un arbre (10) et en outre le moteur (3) est accouplé, par l'intermédiaire d'un arbre (11), avec le pignon à chaîne (4).

7. Elévateur suivant la revendication 1 caractérisé en ce que les pistons des cylindres (12) de la pompe (2) et du moteur (3) sont réalisés sous la forme de pistons multiples (13), chacun de ces pistons étant séparé du piston voisin par une cloison de séparation (14).

8. Elévateur suivant la revendication 1 caractérisé en ce que toutes les parties rotatives sont logées et maintenues radialement et axialement dans un carter commun (19).

9. Elévateur suivant la revendication 1 caractérisé en ce qu'à la place du pignon à chaîne (4) peut être prévu un tambour pour l'enroulement d'un câble.
